# EUROPÄISCHE PATENTSCHRIFT

(11) **EP 0 130 372 B1**
(45) Veröffentlichungstag und Bekanntmachung des Hinweises auf die Patenterteilung: **24.09.1986**
(21) Anmeldenummer: 84106164.1
(22) Anmeldetag: 30.05.1984
(51) Int. Cl.: F17D 1/04, F17D 3/14

(54) **Verfahren zum abschnittsweisen Trocknen von Fernrohrleitungen**
Method for the sectional drying of pipelines
Procédé de séchage par tronçons de canalisations

(30) Priorität: 07.06.1983 DE 3320512
(43) Veröffentlichungstag der Anmeldung: 09.01.1985
(73) Patentinhaber: Kopp AG International Pipeline Services, D-4450 Lingen (DE)
(72) Erfinder: Steinhaus, Harald, Dr. Dipl.-Ing., D-4354 Datteln (DE); Meiners, Detlef, D-4455 Wietmarschen (DE)
(74) Vertreter: Busse & Busse Patentanwälte

## Beschreibung

Die Erfindung betrifft ein Verfahren nach dem Oberbegriff des Anspruchs 1. Aus der FR-A-2 513 737 ist ein solches Verfahren bekannt.

Fernrohrleitungen werden nach der Fertigstellung häufig einer Druckwasserprüfung unterzogen, um die Belastbarkeit und Dichtheit der Leitung zu testen. Dabei verbleibt auch nach wiederholter Molchung der Leitung Wasser an den Rohrwänden, das langfristig zu Korrosion führen kann. Auch bei sonstigen, nicht einer Druckwasserprüfung unterzogenen Leitung kann bei Transport, Lagerung und Montage Wasser in das Rohrinnere gelangt sein, welches entfernt werden muß.

Bei der Trocknung von Fernrohrleitungen hat neben der Anwendung von Trocknungsluft mit einem gewissen Überdruck, die insbesondere mit der Möglichkeit des Molchtransports auch Wasser- und Schmutzansammlungen aufzulösen vermag, eine Vakuumtrocknung Anwendung gefunden. Die Anwendung des Vakuums hat den Vorteil einer hohen Diffusionsgeschwindigkeit und damit relativ schnelleren Trocknung und einer guten Tiefenwirkung. Feuchtigkeit, die sich beispielsweise in Dopplungen der Rohrwand, in Materialporungen, Oberflächenriefen oder Mikrorissen festgesetzt hat, kann durch Vakuumwirkung verdampft und abgezogen werden.

Die praktische Anwendung des Verfahrens sieht dabei üblicherweise vor, daß ein geschlossener Leitungsabschnitt mit einer Vakuumpumpe evakuiert wird, wobei nach Erreichen eines bestimmten Unterdrucks Verdampfung einsetzt, so daß an die Stelle der abgesaugten Luft zunehmend Wasserdampf tritt, der nachfolgend mit weiterer Druckabsenkung anteilig abgesaugt wird. Nach ausreichender Diffusionszeit und nach Erreichen eines vorgegebenen Unterdrucks wird ein Spülgas, z.B. auch trockene Umgebungsluft, in die Rohrleitung eingelassen. Gewünschtenfalls wird der Verfahrensablauf wiederholt.

Die hier zu erwartenden guten Trocknungsergebnisse haben sich in der Praxis aber insoweit nicht bestätigt, als bei derart getrockneten Rohrleitungen jedenfalls bereichsweise Korrosion durch Restfeuchtigkeit bei langzeitiger Überwachung festzustellen war. Die herkömmliche Vakuumtrocknung hatte auch in den Fällen ungleichmäßige Ergebnisse geliefert, in denen (etwa bei langen und engen Leitungen) Druckausgleichsund Diffusionsvorgängen Zeit gelassen worden war und das Evakuieren und Spülen wiederholt angewandt wurde.

Aufgabe der Erfindung ist es dementsprechend, ein Rohrtrocknungsverfahren unter Verwendung von Vakuum zu schaffen, welches über die gesamte Leitungslänge eine hochwertige Trocknung in einem beherrschbaren und übersichtlichen Verfahren liefert.

Gemäß der Erfindung wird diese Aufgabe mit dem Verfahren nach dem Anspruch 1 gelöst. Diese Lösung sieht vor, daß das Spülen nicht von der Evakuierungsstelle, sondern von einer abgelegenen Stelle und dabei auch mit einer zumindest zunächst gedrosselten Zugabegeschwindigkeit bzw. Zugabemenge erfolgt. Damit wird insbesondere vermieden, daß der im Rohr mit einem Unterdruck von wenigen Millibar anstehende Wasserdampf bei Eintritt des Spülgases durch dieses eingeschlossen wird und dann einen Druckanstieg erfährt, der über den Sättigungspunkt bis zum Normaldruck hinausgeht, wobei das zuvor verdampfte Wasser an den Rohrinnenwänden niederschlägt. Ein solcher Effekt ist zwangsläufig gegeben, wenn das Evakuieren und Spülen nur von einem Ende eines Rohrleitungsabschnitts aus erfolgt, wobei das Spülgas auch bei langsamer Eingabe zu einem Einschluß des Wasserdampfs führt und das Restwasser gefangen hält, welches im Rohr verbleibt. Ein ähnlicher Effekt könnte aber auch dann entstehen, wenn von einem der Evakuierungsstelle entfernten Ende der Rohrleitung Spülgas ungedrosselt zugegeben wird, so daß der Wasserdampf noch auf dem Weg zur Evakuierungsstelle eine Druckerhöhung erfährt.

Aus der FR-A-s 426 207 ist zwar schon ein Verfahren zur Inbetriebnahme einer Fernmohrleitung bekannt, bei dem das zu transportierende Gas (Naturgas) in einer von der Evakuerungsstelle abgelegen Stelle eingeleitet wird, wobei die Aus- und Einflußmengen gleich groß gehalten werden. Der Zweck dieses Verfahrens ist es, die Bildung eines brennfähigen Gas/Luft-Gemisches zu vermeiden.

Ob eine Drosselung bzw. Durchflußdosierung des Spülgasstroms so lange aufrechterhalten bleiben muß, bis der Spülgasstrom die Evakuierungsstelle erreicht, oder ob die Dosierung schon bald mehr oder weniger stark freigegeben werden kann, hängt von den Strömungseigenschaften der Leitung ab. Bei langen und engen Leitungen und hoher Absauggeschwindigkeit an der Evakuierungsstelle kann die Einleitung des Spülgases nach einer anfänglichen Drosselung freigegeben werden, d.h.,ungedrosseit und mit einem auf oder sogar über Normaldruck erhöhten Einleitungsdruck erfolgen. Der Strömungswiderstand der Leitung wirkt als hinreichende Drossel, um im Grenzbereich zum abgesaugten Wasserdampf einen unterhalb der Sättigungsgrenze liegenden Druck zu erhalten. Der weiter hinten ansteigende Druck erreicht die Front des Spülgases nicht.

Es versteht sich, daß vom gerätetechnischen Aufwand her eine Rohrtrocknung vorzugsweise so durchgeführt wird, daß an einem Ende eines abgeschlossenen Rohrabschnitts die Evakuierung und am anderen Ende die Spülgas-Eingabe erfolgt. Eine entsprechende Handhabung an mehreren Stellen, beispielsweise unter dem Gesichtspunkt kürzerer Durchlaufzeiten und damit verkürzter Arbeitszeiten ist aber selbstverständlich möglich, beispielsweise können längs eines Rohrleitungsabschnitts im Evakuierungs- und Flutungsstellen sein.

Weitere Merkmale und Vorteile ergeben sich aus den Ansprüchen und der nachfolgenden Beschreibung, in der zwei Ausführungsbeispiele des Gegenstands der Erfindung näher erläutert sind.

### Beispiel I

Ein beidendig abgesperrter Abschnitt einer Pipeline von 150 km Länge und einem Innendurchmesser von 0,36 m wird nach der Druckwasserprüfung leergepumpt und durch Motche vorgetrocknet, wobei gleichzeifig eine Trocknung durch trockene Luft mit einem von ca minus 40° C erfolgt. Danach wird der von einem Ende mit einer Vakuumpumpe evakuiert, deren Saugvolumen 3500 m/h beträgt. Nach einer Evakuierungszeit von 48 Stunden stellt sich ein über die gesamte Leitungslänge hinreichend ausgeglichenes Vakuum von unter 10 mbar ein.

An dem der Evakuierungsstelle gegenüberliegenden Ende des Rohrleitungsabschnitts wird trockene Spülluft eingelassen, wobei in den Einlaß eine überkritische Düse eingeschaltet ist, die den Spülgasstrom auf 50 Nm/h begrenzt, so daß der Spülgasstrom in seiner Molstromstärke hinter der Saugleistung der Vakuumpumpe zurückbleibt.

Gleichzeitig bleibt die Vakuumpumpe auf der anderen Seite des Rohrleitungsabschnitts eingeschaltet. Nachdem an der Evakuierungsstelle Spülluft austritt, wird die Vakuumpumpe abgeschaltet und die Düse aus dem Spüllufteinlaß entfernt. um das weitere der Rohrleitung bre auf Normaldruck zu . Ein zusätzliches Fluten von der EvaKuierungsstelle aus ist dann, nach Entfernung des Wasserdampfs aus der Leitung, unkritisch möglich.

### Beispiel 11

Ein Rohrleitungsabschnitt wie in Beispiel I wird nach der Druckwasserprüfung entleert und , wie zuvor beschrieben. Fluten der Leitung mit getrockneter Spülluft erfolgt in einem mehrstufigen Arbeitsgang, der Berücksichtigung des der Leitung, der Saugleistung der Vakuumpumpe und der Strömungseigenschaften der eingeschlossenen Gase an einem Digitalrechner nach der Methode der finiten Elemente simuliert bzw. berechnet wurde, um sicherzustellen, daß bei einer stufenweisen Freigabe der Spülluftzufuhr auch im Endteil des abgesaugten Wasserdampfvolumens, direkt vor der nachlaufenden Spülluftsäule, keine über den Sättigungsdruck hinausgehende Druckerhöhung und damit Rekondensation erfolgt.

Unter Berücksichtigung dieser Simulation erfolgt zunächst eine Spüllufteingabe durch eine überkritische Düse wie im Beispiel I. Nach einem vorgegebenen Zeitabstand wird ein Bypass mit einer zweiten, gleichen überkritischen Düse geöffnet. Nach weiteren vorgegebenen Zeitabständen wird ein dritter und ein vierter Bypass entsprechender Art geöffnet. Es versteht sich, daß auch eine einzige Düse mit mehreren, einer überkritischen Düse entsprechenden Öffnungen verwandt werden kann, die nacheinander freigegeben werden.

Damit wird die Eingabe des Spülgases forciert bzw. trotz des sich im Rohrleitungsabschnitt am Eingabeende aufbauenden Drucks beibehalten. Nach etwa 10 Stunden ist der Wasserdampf aus dem Rohrleitungsabschnitt abgesaugt, ohne daß irgendwo, insbesondere im Grenzbereich zum Spülgas, eine Rückkondensation eingetreten wäre. Die Leitung wird dann noch sicherheitshalber über weitere 14 Stunden mit 100 Nm/h Spülgas nachgespült.

## Patentansprüche

1. Verfahren zum abschnittsweisen Trocknen von Fernrohrleitungen für den Transport von Flüssigkeiten und/ oder Gasen, bei dem an zumindest einem Punkt des Leitungsabschnitts mittels einer Vakuumpumpe eine Evakuierung erfolgt und der Leitungsabschnitt nachfolgend mit Spülgas gespült bzw. geflutet wird, dadurch gekennzeichnet, daß nach Erreichen eines vorgegebenen Unterdrucks bei weiterem Absaugen der Vakuumpumpe ein Spülen von dem der Evakuierungsstelle abgelegenen Ende bzw. den Enden aus mit einem zumindest zunächst auf im Durchsatz etwa gleiche oder geringere Molstromstärke des Spülgasstroms gegenüber dem Evakuierungsstrom erfolgt.

2. Verfahren nach Anspruch 1, dadurch gekennzeichnet, daß die Molstromstärke des Spülgasstroms bis zu dem Zeitpunkt eingehalten wird, in dem das Spülgas die Evakuierungsstelle erreicht.

3. Verfahren nach Anspruch 1, dadurch gekennzeichnet, daß das Spülgas mit einer nennenswerte Strömungsverluste in der Leitung erzeugendenGeschwindigkeit in den Leitungsabschnitt eintritt und die Molstromstärke des Spülgasstroms vor dem Zeitpunkt erhöht wird, zu dem das Spülgas die Evakuierungsstelle erreicht.

4. Verfahren nach einem der Ansprüche 1 bis 3, dadurch gekennzeichnet, daß dem Evakuieren eine Molchung mit hochvorgetrockneter Luft vorausgeschickt wird.

5. Verfahren nach einem der Ansprüche 1 bis 4, dadurch gekennzeichnet, daß vor dem Evakuieren eine Alkoholspülung des Leitungsabschnitts durchgeführt wird.

6. Verfahren nach einem der Ansprüche 1 bis 5, dadurch gekennzeichnet, daß als Spülgas Stickstoff verwandt wird.

7. Verfahren nach einem der Ansprüche 1 bis 5, dadurch gekennzeichnet, daß als Spülgas ein Edelgas bzw. Edelgasgemisch verwandt wird.

8. Verfahren nach einem der Ansprüche 1 bis 5, dadurch gekennzeichnet, daß als Spülgas getrocknete Umgebungsluft verwandt wird.

## Claims

1. A method of drying, section by section, long- distance pipelines for conveying liquids and/or gases, wherein an evacuation is effected by means of a vacuum pump at at least one point of the pipeline section and the section of pipeline is then flushed or flooded with scavenging gas, characterised in that, after a preset reduced pressure has been reached, during further suction by the vacuum pump, scavenging is effected from the end or ends remote from the evacuation point with a molar rate of flow of the stream of scavenging gas which, at least at first, is substantially equal to or less in throughput in comparison with the evacuation stream.

2. A method as claimed in claim 1,
characterised in that the molar rate of flow of the stream of scavenging gas is adhered to up to the moment when the scavenging gas reaches the evacuation point.

3. A method as claimed in claim 1,
characterised in that the scavenging gas enters the the section of pipeline at a velocity producing significant flow losses in the pipeline and the molar rate of flow of the stream of scavenging gs is increased before the moment when the scavenging gas reaches the evacution point.

4. A method as claimed in any one of claims 1 to 3, characterised in that highly pre-dried air is sent ahead of the evacution, by means of a go- devil.

5. A method as claimed in any one of claims 1 to 4, characterised in that a rinsing of the section of pipeline with alcohol is carried out before the evacution.

6. A method as claomed in any one of claims 1 to 5, characterised in that nitrogen is used as scavenging gas.

7. A method as claimed in any one of claims 1 to 5, characterised in that dried ambient air is used as scavenging gas.

## Revendications

1.- Procédé de séchage par tronçons de canalisations destinées au transport de liquides et/ou de gaz, suivant lequel en au moins un point du tronçon de canalisation, une évacuation est effectuée au moyen d'une pompe à vide et le tronçon de canalisation est énsuite purgé ou rempli au moyen de gaz de lavage, caractérisé en ce que lorsqu'une dépression prédéfinie est atteinte, l'aspiration de la pompe à vide étant maintenue, une purge est effectuée à partir de l'extrémité ou des extrémités opposées à l'endroit d'évacuation avec, au moins initialement, un débit molaire du courant de gaz de purge en moyenne à peu près égal ou inférieur à celui du courant d'évacuation.

2.- Procédé suivant la revendication 1, caractérisé en ce que le débit molaire du courant de gaz de purge est maintenu jusqu'au moment où le gaz de purge atteint l'endroit d'évacuation.

3.- Procédé suivant la revendication 1, caractérisé en ce que le gaz de purge pénètre dans le tronçon de canalisation à une vitesse produisant des pertes de charge notables dans la canalisation et le débit molaire du courant de gaz de purge est augmenté avant le moment auquel le gaz de purge atteint l'endroit d'évacuation.

4.- Procédé suivant l'une quelconque des revendications 1 à 3, caractérisé en ce qu'un écurage à l'aide d'air fortement séché au préalable précède l'évacuation.

5.- Procédé suivant l'une quelconque des revendications 1 à 4, caractérisé en ce qu'avant l'évacuation, le tronçon de canalisation est rincé à l'alcool.

6.- Procédé suivant l'une quelconque des revendications 1 a 5, caractérisé en ce que de l'azote est utilisé comme gaz de purge.

7.- Procédé suivant l'une quelconque des revendications 1 à 5, caractérisé en ce qu'un gaz noble ou un mélange de gaz nobles est utilisé comme gaz de purge.

8.- Procédé suivant l'une quelconque des revendications 1 à 5, caractérisé en ce que de l'air ambiant séché est utilisé comme gaz de purge.
